# EUROPÄISCHE PATENTSCHRIFT

(11) **EP 0 433 908 B1**
(45) Veröffentlichungstag und Bekanntmachung des Hinweises auf die Patenterteilung: **11.08.1993**
(21) Anmeldenummer: 90124212.3
(22) Anmeldetag: 14.12.1990
(51) Int. Cl.: F02M 35/10, F02M 69/04

(54) **Ansaug- und Gemischbildungsystem für mehrzylindrige, fremdgezündete Brennkraftmaschinen**
Intake and air-fuel mixture preparing system for spark-ignited multi-cylinder internal combustion engine
Dispositif d'aspiration et de formation de mélange d'air et de carburant pour moteurs à combustion interne à cylindres multiples avec allumage externe

(30) Priorität: 22.12.1989 DE 3942578
(43) Veröffentlichungstag der Anmeldung: 26.06.1991
(73) Patentinhaber: FEV Motorentechnik GmbH & Co. KG, D-52078 Aachen (DE)
(72) Erfinder: Endres, Helmut, W-5120 Herzogenrath (DE); Thöne, Helmut, W-5100 Aachen (DE); Neusser, Heinz-Jakob, W-5110 Alsdorf (DE)
(74) Vertreter: Langmaack, Jürgen, Dipl.-Ing.

(56) Entgegenhaltungen:
- DE-A- 3 707 805
- US-A- 4 610 236
- PATENT ABSTRACTS OF JAPAN, vol. 10, no. 295 (M-523)(2351) 7 Oktober 1986, & JP-A-61 108826 (MAZDA MOTOR CORP.) 27 Januar 1986
- PATENT ABSTRACTS OF JAPAN, vol. 9, no. 261 (M-422)(1984) 18 Oktober 1985, & JP-A-60 108529 (MAZDA K.K.) 14 Juni 1985

## Beschreibung

Die Erfindung bezieht sich auf ein Ansaug- und Gemischbildungssystem für mehrzylindrige, fremdgezündete Brennkraftmaschinen mit mindestens zwei Einlaßventilen je Zylinder, mindestens zwei den Einlaßventilen zugeordneten getrennten Saugrohrarmen je Zylinder und Kraftstoffeinspritzung, bei dem erste Saugrohrarme je Zylinder zu einer ersten Gruppe und weitere Saugrohrarme je Zylinder wenigstens zu einer weiteren Gruppe zusammengefaßt sind und jeder Gruppe je ein Drosselorgan zugeordnet ist, wobei die erste Gruppe eine gemeinsame Kraftstoffeinspritzung ins Ansaugsystem aufweist und den Saugrohrarmen bzw. Einlaßkanälen der weiteren Gruppe bzw. der weiteren Gruppen je eine Einspritzung zugeordnet ist.

Bei Brennkraftmaschinen dieser Art sind üblicherweise die beiden Einlaßventile eines jeden Zylinders mit einem gemeinsamen Saugrohr verbunden, und jedem Zylinder ist eine Einspritzdüse zugeordnet. Eine solche Bauart ist konstruktiv verhältnismäßig einfach realisierbar, jedoch ist ihr Nachteil, daß eine last- und drehzahlabhängige Steuerung der Ladungsbewegung in den Saugrohrarmen und im Zylinder nicht möglich ist, da die Drosselung eines Teilstromes der dem Zylinder zugeführten Ladung bei dieser Bauart nicht erfolgen kann. Außerdem ist bei niedrigen Luftdurchsätzen die Strömungsgeschwindigkeit der Frischluft (bzw. Mischung mit rückgeführtem Abgas - EGR) gering, so daß eine unzureichende Gemischaufbereitung gegeben ist. Aufgrund der schnell freigegebenen, großen Öffnungsquerschnitte bei Mehrventilmotoren treten im Leerlauf sowie bei niedriger Teillast hohe Restgasanteile auf, die in Verbindung mit der geringen Ladungsbewegung im Brennraum zu einem instabilen Verbrennungsablauf und ungünstigen Wirkungsgraden führen.

Eine dem Luftdurchsatz angepaßte Steuerung der Ladungsbewegung im Zylinder kann mit Ansaugsystemen erzielt werden, die pro Zylinder zwei vollständig getrennte Saugrohrarme aufweisen. Durch teilweises oder vollständiges Schließen eines dieser Arme kann bei kleinen Luftdurchsätzen die Ladungsbewegung und die Turbulenz im Brennraum deutlich erhöht werden und damit der Verbrennungsablauf verbessert werden. Die konsequente Ausführung eines solchen Ansaugsystems mit vollständig getrennten Saugrohrarmen bis zu den Einlaßventilen würde jedoch die doppelte Anzahl von Einspritzdüsen im Vergleich zu heutigen konventionellen Systemen erfordern. Sie stellt die fertigungstechnisch aufwendigste und teuerste Lösung dar.

In DE-A-37 07 805 ist eine Saugrohranordnung für Mehrzylinder-Brennkraftmaschinen mit Kraftstoff-Einspritzdüsen beschrieben, bei der jeder Zylinder über ein erstes Saugrohr, das für optimale Füllung in einem unteren Luftdurchsatzbereich ausgelegt ist, mit einem ersten Saugverteiler und über ein widerstandsärmer ausgelegtes zweites Saugrohr mit einem zweiten Saugverteiler verbunden ist, denen jeweils ein Drosselorgan vorgeschaltet ist, von denen dasjenige des ersten Saugverteilers bereits im unteren Luftdurchsatzbereich, dagegen das Drosselorgan des zweiten Saugverteilers zusätzlich erst in einem höheren Luftdurchsatzbereich öffnet und bei dem die ersten und die zweiten Saugrohre über individuelle Einlaßventile in die Zylinder einmünden und in den ersten Saugrohren individuelle Einspritzdüsen, dagegen im zweiten Saugverteiler eine den zweiten Saugrohren gemeinsame Einspritzdüse angeordnet ist, die erst bei Öffnen des zugeordneten Drosselorgans Kraftstoff liefert. Dabei ist vorgesehen, daß die individuellen Einspritzdüsen nur für den maximalen Kraftstoffbedarf in dem unteren Luftdurchsatzbereich ausgelegt sind.

Eine Saugrohranordnung dieser Art stellt gegenüber den beschriebenen Anordnungen einen Fortschritt dadurch dar, daß sie bei tragbarem konstruktiven Aufwand eine günstigere Kraftstoffzumessung über den Leistungsbereich der Brennkraftmaschine ermöglicht. Ein Nachteil dieser Anordnung ist jedoch nach wie vor, daß aufgrund der schnell freigegebenen, großen Öffnungsquerschnitte bei Mehrventilmotoren im Leerlauf und bei niedriger Last hohe Restgasanteile auftreten, die zu einem instabilen Verbrennungsablauf, zu einer Verschlechterung des Wirkungsgrades und zu zusätzlicher Umweltbelastung führen.

Der Erfindung liegt die Aufgabe zugrunde, eine last- und drehzahlabhängige Steuerung der Strömungsbewegung in den Saugrohrarmen und damit im Zylinder bei gleichzeitig vorteilhafter Gemischbildung in einfacher, wirtschaftlicher und betriebssicherer Weise zu ermöglichen, wobei insbesondere im Leerlauf und bei niedriger Teillast ein stabiler Verbrennungsablauf und ein günstiger Wirkungsgrad erreicht wird.

Gemäß der Erfindung ist bei einem Ansaug- und Gemischbildungssystem der eingangs bezeichneten Art vorgesehen, daß die Drosselorgane so gesteuert sind, daß für den Bereich niedriger Luftdurchsätze zuerst die erste Gruppe öffnet und die weitere Gruppe bzw. weiteren Gruppen bei höheren Luftdurchsätzen drehzahl- und lastabhängig zugeschaltet werden.

Mit einem solchen System lassen sich wesentliche Vorteile erreichen:

Im Bereich niedriger Luftdurchsätze, also bei hohen Saugrohrunterdrücken und/oder niedrigen Motordrehzahlen, wird mit einer Zentraleinspritzung eine günstigere Gemischaufbereitung als mit einer Einzeleinspritzung erreicht. Durch die Kraftstoffzumessung durch nur eine Düse sind in diesem Luftdurchsatzbereich die Mengenstreuungen von Zylinder zu Zylinder deutlich geringer. Weiterhin verbessert die längere Strecke des Gemischaufbereitungsvorgangs bei der gemeinsamen Einspritzung insbesondere beim betriebswarmen Motor die Gemischbildung. Hieraus resultieren im Bereich niedriger Luftdurchsätze ein günstigerer Wirkungsgrad, niedrigere Schadstoff-Emissionen sowie eine verbesserte Lauffähigkeit bei Betrieb mit mageren Brennstoff-Luftgemischen bzw. eine erhöhte Toleranz in der Bemessung der Abgasrückführung bei mit Abgas verdünnten Gemischen. Außerdem kann die Kraftstoffanreicherung beim Kaltstart und in der Warmlaufphase verringert werden, und dies bietet zusätzliche Vorteile hinsichtlich des Wirkungsgrades und der Emission von Schadstoffen.

Im Bereich höherer Luftdurchsätze bietet die Verwendung der Einzeleinspritzungen auf der zweiten Gruppe bzw. auf den weiteren Gruppen eine bessere Gestaltungsmöglichkeit der Saugrohrarmgeometrie, d.h. insbesondere kurze, gasdynamisch günstige Saugrohrarme mit niedrigsten Drosselverlusten. Damit werden günstige Voraussetzungen zur Darstellung hoher spezifischer Leistungen geschaffen.

Die Vorteile der zentralen Gemischbildung lassen sich mit den aus gasdynamischer Sicht wünschenswert langen Saugrohrarmen der ersten Gruppe besonders vorteilhaft kombinieren. Damit lassen sich insbesondere hohe Drehmomente bei niedrigen Motordrehzahlen darstellen.

In Verbindung mit einer geeigneten Ausbildung bzw. Abstimmung des Ansaugsystems (Saugrohrarmlänge, Saugrohrarmdurchmesser, Sammlervolumen, Einlaßkanalgeometrie) kann so die für den Gemischbildungs-und Verbrennungsvorgang günstigste Strömungsbewegung und -struktur (Turbulenz) im Zylinder sowie die günstigste Gasdynamik im Saugrohr erzeugt werden.

Ein weiterer Vorteil des Ansaug- und Gemischbildungssystems gemäß der Erfindung besteht darin, daß das Kraftstoff-Luftverhältnis durch Variation der eingespritzten Kraftstoffmengen für die jeweilige Gruppe bzw. Gruppen unabhängig voneinander einstellbar ist. Dadurch können last- und drehzahlabhängig homogene bzw. inhomogene Zylinderladungen erzeugt werden, wodurch Schichtladeeffekte gezielt zur Wirkungsgradsteigerung und Schadstoffemissionsverringerung genutzt werden können. Außerdem können durch unterschiedliche Einspritzdauern der Einzeleinspritzungen innerhalb der zweiten Gruppe mögliche Kraftstoff-Luftverhältnisstreuungen der ersten Gruppe bei niedrigen Saugrohrunterdrücken vermieden werden. Damit läßt sich die Klopfempfindlichkeit des Motors, d.h. die Neigung zu unkontrollierten Verbrennungsvorgängen, reduzieren. Als Folge ergeben sich höhere Drehmomente und günstigere Wirkungsgrade.

Vorzugsweise kann die beim Starten erforderliche Kraftstoffmenge durch Zuschalten der Kraftstoffeinspritzungen der zweiten Gruppe bereitgestellt werden. Dadurch können die Einspritzvorrichtungen kleiner gewählt und besser an den jeweiligen Luftdurchsatz angepaßt werden. Auch kann gleichzeitig den Anforderungen an die Gemischbildung bei kleinen Luftdurchsätzen, d.h. insbesondere im Leerlauf, sowie bei hohen Luftmengen im Nennleistungsbereich Rechnung getragen werden.

Wenn die Kraftstoffeinspritzung der weiteren Gruppe bzw. der weiteren Gruppen von der Kraftstoffeinspritzung der ersten Gruppe unabhängig ist, hat dies den Vorteil, daß bei gruppenweise unterschiedlichem Bedarf an Druck im Kraftstoffsystem energetische Vorteile bei der Druckerzeugung erzielbar sind.

Vorzugsweise kann die Einleitung von Abgas selektiv in die erste und/oder die weitere Gruppe bzw. die weiteren Gruppen vorgenommen werden, wodurch eine gute Gleichverteilung der Abgase auf die einzelnen Zylinder einer Gruppe erzielt wird, gleichzeitig jedoch auch Schichtungseffekte im Zylinder genutzt werden können. In diesem Fall ist es möglich, das zündfähigere Gemisch im Bereich der Zündkerze zu konzentrieren. Die verbesserten Zündbedingungen führen dann zu einer stabileren Entflammungsphase und dementsprechend zu einem stabileren Motorlauf. Alternativ können höhere Abgasrückführraten realisiert werden.

In einer günstigen Ausführungsform erfolgt die gemeinsame Kraftstoffeinspritzung der ersten Gruppe in Einlaß-Strömungsrichtung gesehen hinter dem gemeinsamen Drosselorgan, wobei die bei teilweise bzw. vollständig geschlossenem Drosselorgan bestehenden Saugrohrunterdrücke die Kraftstoffverdampfung begünstigen.

Eine weitere Möglichkeit besteht darin, daß die gemeinsame Kraftstoffeinspritzung der ersten Gruppe in Einlaß-Strömungsrichtung gesehen vor dem gemeinsamen Drosselorgan erfolgt. In diesem Fall wird der Vorteil erreicht, daß der bei teilweise geschlossener Drosselklappe bestehende Drosselspalt durch die dort vorliegende hohe Strömungsgeschwindigkeit die Durchmischung des eingespritzten Kraftstoffes mit der Ansaugluft fördert und damit die Gemischbildung verbessert.

Auch kann die Kraftstoffeinspritzung der weiteren Gruppe bzw. der weiteren Gruppen in den Zylinder erfolgen. Dadurch läßt sich das dynamische Motorverhalten verbessern. Beim Beschleunigen kann damit ein schnelleres Ansprechverhalten erzielt werden; beim Verzögerungsvorgang werden Wandanlagerungseffekte im Saugrohr vermieden.

Eine weitere vorteilhafte Möglichkeit besteht darin, daß ein Drosselorgan pro Saugrohrarm zur Steuerung der Saugrohrarme der einzelnen Gruppen zusätzlich oder ersatzweise zu den gemeinsamen Drosselorganen vorgesehen werden kann. Durch diese Maßnahme werden die Volumina zwischen Einlaßventil und Drosselorgan für den jeweiligen Zylinder bei geschlossener zweiter Gruppe verringert. Damit wird der Restgasgehalt und infolgedessen die Laufruhe des Motors günstig beeinflußt.

Vorzugsweise können mehrere gleichartige Ansaugsysteme bei vielzylindrigen Brennkraftmaschinen kombiniert werden. Hierbei können einzelne Bauelemente der einzelnen Gruppen auch gemeinsam genutzt werden.

Ausführungsbeispiele der Erfindung werden anhand der Zeichnungen näher beschrieben.

Figur 1 zeigt schematisch die Zuordnung von Saugrohrarmen und Einspritzventilen zu einem Zylinder eines mehrzylindrigen Einspritzmotors.

Figur 2 zeigt schematisch eine Ausführungsform eines vollständigen Ansaug- und Gemischbildungssystems gemäß der Erfindung.

Figur 3 zeigt eine Ausführungsform des Ansaug- und Gemischbildungssystems gemäß Figur 2 in Seitenansicht.

Figur 4 zeigt eine Ausführungsform des Ansaug- und Gemischbildungssystems gemäß Figur 2 in Rückansicht.

Figur 5 zeigt eine Ausführungsform des Ansaug- und Gemischbildungssystems gemäß Figur 2 in Draufsicht.

Figur 1 zeigt schematisch den Anschluß der Saugrohrarme an die Ventile eines Zylinders einer mehrzylindrigen Einspritzbrennkraftmaschine.

Ein erstes Einlaßventil 1 eines Zylinders 2 steht mit einem Saugrohrarm 3 in Verbindung, der Teil einer Gruppe 4 mit weiteren Saugrohrarmen 5, 6 und 7 einer beispielsweise dargestellten Vierzylinder-Brennkraftmaschine ist. Auslaßventile 8 und 9 sind in geeigneter Weise an das Abgassystem angeschlossen. Die Gruppe 4 enthält ein gemeinsames Gemischbildungsorgan, das durch ein Einspritzventil 10 repräsentiert ist. Auch besitzt die Gruppe 4 ein (nicht dargestelltes) gemeinsames Drosselorgan.

Ein zweites Einlaßventil 11 ist mit einem weiteren Saugrohrarm 12 verbunden, der zu einer zweiten Gruppe von Saugrohrarmen gehören kann, deren weitere Saugrohrarme nicht dargestellt sind. Im Regelfall wird auch die zweite Gruppe ein (nicht dargestelltes) gemeinsames Drosselorgan besitzen. Ein Gemischbildungsorgan ist durch Einspritzventil 13 repräsentiert, so daß bei dem dargestellten Ausführungsbeispiel dem Saugrohrarm 12 ein separates Gemischbildungsorgan zugeordnet ist. Hinsichtlich der weiteren (nicht dargestellten) Saugrohrarme besteht insofern Flexibilität, als einzelne oder auch gemeinsame Gemischbildungsorgane vorgesehen sein können.

Betriebsmäßig ist die Saugrohrarmgruppe 4 dem Bereich 50 niedriger Luftdurchsätze zugeordnet, während die zweite Saugrohrarmgruppe, von der der Saugrohrarm 12 ein Teil ist, dem Bereich 51 hoher Luftdurchsätze zugeordnet ist.

Eine Ausführungsform zeigt Figur 2. Dabei ist vorgesehen, daß die erste Gruppe der Saugrohrarme eine gemeinsame Kraftstoffeinspritzung aufweist und den Saugrohrarmen bzw. Einlaßkanälen der zweiten Gruppe je eine Einspritzung zugeordnet ist.

In der schematischen Darstellung mehrflutiger Saugrohrarme der Ausführungsform sind für den beispielsweise dargestellten Vierzylindermotor Zylindern 21, 22, 23, 24 eine erste Saugrohrarmgruppe 25 und eine zweite Saugrohrarmgruppe 26 zugeordnet. Die erste Gruppe 25 enthält Saugrohrarme I-1, I-2, I-3 und I-4, während die zweite Gruppe 26 Saugrohrarme II-1, II-2, II-3 und II-4 enthält. In jeder Gruppe können unterschiedliche Saugrohrarmlängen und Saugrohrarmquerschnitte realisiert sein.

Die erste Saugrohrarmgruppe 25 besitzt ein gemeinsames Gemischbildungsorgan I-5, und es kann eine gemeinsame Abgasrückführung EGR bei I-6 vorhanden sein. Bei der zweiten Saugrohrarmgruppe 26 erfolgt die Kraftstoffzufuhr in die Saugrohrarme bzw. Einlaßkanäle getrennt bei II-5, II-6, II-7 und II-8. Außerdem kann eine gemeinsame Abgasrückführung EGR bei II-9 vorhanden sein. Darüberhinaus besteht die Möglichkeit der gemeinsamen Abgasrückführung für die erste und zweite Gruppe vor ein (nicht dargestelltes) gemeinsames Drosselorgan, das z.B. als Registerdrosselklappe ausgeführt sein kann.

Die erste Saugrohrarmgruppe 25 enthält ein gemeinsames Drosselorgan I-7, und die zweite Saugrohrarmgruppe 26 enthält ebenfalls ein gemeinsames Drosselorgan II-10. Es ist also in vorteilhafter Weise ein unabhängiges vollständiges oder teilweises Schließen der einzelnen Drosselorgane und dadurch die last- und drehzahlabhängige Steuerung der Strömungsbewegung in den Saugrohrarmen der Gruppen und im Zylinder möglich. Auch können gezielt Strömungsquerschnitte und Saugrohrarmlängen last- und drehzahlabhängig gesteuert werden.

In der in Fig. 1 dargestellten Ausführungsform ist - wie erwähnt die erste Saugrohrarmgruppe 4 mit den Saugrohrarmen 3, 5, 6 und 7 dem Betriebsbereich 50 niedriger Luftdurchsätze zugeordnet, während der Saugrohrarm 12 zusammen mit den (nicht dargestellten) drei weiteren Saugrohrarmen dem Betriebsbereich 51 hoher Luftdurchsätze zugeordnet ist. In entsprechender Weise sind bei der in Fig. 2 dargestellten Ausführungsform die Saugrohrarme I-1, I-2, I-3 und I-4 der Saugrohrarmgruppe 25 dem Betriebsbereich 50 niedriger Luftdurchsätze zugeordnet, während die Saugrohrarmgruppe 26 mit den Saugrohrarmen II-1, II-2, II-3 und II-4 dem Betriebsbereich 51 hoher Luftdurchsätze zugeordnet ist. Gemäß der Erfindung werden dabei die Drosselorgane so gesteuert, daß für den Bereich niedriger Luftdurchsätze zuerst die erste Gruppe 25 öffnet und die weitere Gruppe 26 (bzw. die weiteren Gruppen) bei höheren Luftdurchsätzen drehzahl- und lastabhängig zugeschaltet werden. Hierdurch werden die Vorteile erreicht, daß im Bereich niedriger Luftdurchsätze, also bei hohen Saugrohrunterdrücken und/oder niedrigen Motordrehzahlen, mit einer Zentraleinspritzung eine günstigere Gemischaufbereitung als mit einer Einzeleinspritzung erzielt wird. Dadurch werden in diesem Betriebsbereich güntigere Wirkungsgrade, niedrigere Schadstoffemissionen sowie eine verbesserte Lauffähigkeit bei Betrieb mit mageren Gemischen bzw. bei mit Abgas verdünnten Gemischen erzielt. Gleichzeitig kann die Kraftstoffanreicherung beim Kaltstart und in der Warmlaufphase verringert werden.

Im Bereich höherer Luftdurchsätze bietet die Verwendung der Einzeleinspritzungen auf der zweiten Gruppe bzw. auf den weiteren Gruppen eine bessere Gestaltungsmöglichkeit der Saugrohrarmgeometrie, d.h. insbesondere kurze, gasdynamisch günstige Saugrohrarme mit niedrigsten Drosselverlusten. Damit werden günstige Voraussetzungen zur Darstellung hoher spezifischer Leistungen geschaffen.

Auch kann durch die drehzahl- und lastabhängige Zuschaltung der zweiten Gruppe die jeweils verbrennungstechnisch günstigste Strömungsbewegung und -struktur (Turbulenz) im Zylinder erzeugt werden.

In den Figuren 3-5 ist als Ausführungsbeispiel die räumliche Gestaltung der in Figur 2 gezeigten Saugrohrarmgruppen 25 und 26 dargestellt. Dabei sind in Figur 3 die gemeinsamen Drosseleinrichtungen I-7 und II-10 der Gruppen 25 und 26 erkennbar.

Die verwendeten Bezugszeichen dienen (auch in den Ansprüchen) lediglich der Verbesserung der Lesbarkeit. Sie sind nicht einschränkend, insbesondere auch nicht auf die dargestellten und beschriebenen Ausführungsformen.

## Patentansprüche

1. Ansaug- und Gemischbildungssystem für mehrzylindrige, fremdgezündete Brennkraftmaschinen mit mindestens zwei Einlaßventilen (1, 11) je Zylinder, mindestens zwei den Einlaßventilen zugeordneten getrennten Saugrohrarmen (3, 12 bzw. I-1, I-2, I-3, I-4; II-1, II-2, II-3, II-4) je Zylinder (2 bzw. 21, 22, 23, 24) und Kraftstoffeinspritzung (10, 13, bzw. I-5; II-5, II-6, II-7, II-8), bei dem erste Saugrohrarme je Zylinder zu einer ersten Gruppe (4 bzw. 25) und weitere Saugrohrarme je Zylinder wenigstens zu einer weiteren Gruppe (12 bzw. 26) zusammengefaßt sind, und jeder Gruppe je ein Drosselorgan (I-7 bzw. II-10) zugeordnet ist, wobei die erste Gruppe (4 bzw. 25) eine gemeinsame Kraftstoffeinspritzung (10 bzw. I-5) ins Ansaugsystem aufweist und den Saugrohrarmen bzw. Einlaßkanälen der weiteren Gruppe (12 bzw. 26) bzw. der weiteren Gruppen je eine Einspritzung (13 bzw. II-5, II-6, II-7, II-8) zugeordnet ist, dadurch gekennzeichnet, daß die Drosselorgane so gesteuert sind, daß für den Bereich niedriger Luftdurchsätze zuerst die erste Gruppe (4 bzw. 25) öffnet und die weitere Gruppe (12 bzw. 26) bzw. weiteren Gruppen bei höheren Luftdurchsätzen drehzahl- und lastabhängig zugeschaltet werden.

2. Ansaug- und Gemischbildungssystem nach Anspruch 1, dadurch gekennzeichnet, daß das Kraftstoffeinspritzsystem der weiteren Gruppe (12 bzw. 26) bzw. der weiteren Gruppen von dem Kraftstoffeinspritzsystem der ersten Gruppe (4 bzw. 25) unabhängig ist.

3. Ansaug- und Gemischbildungssystem nach Anspruch 1, gekennzeichnet durch Einrichtungen (I-6 bzw. II-9) zur Einleitung von Abgas in die erste (4 bzw. 25) und/oder die weitere Gruppe (12 bzw. 26) bzw. die weiteren Gruppen.

4. Ansaug- und Gemischbildungssystem nach Anspruch 1, dadurch gekennzeichnet, daß die gemeinsame Kraftstoffeinspritzung (10 bzw. I-5) der ersten Gruppe (4 bzw. 25) in Einlaß-Strömungsrichtung gesehen hinter dem gemeinsamen Drosselorgan (I-7) angeordnet ist.

5. Ansaug- und Gemischbildungssystem nach Anspruch 1, dadurch gekennzeichnet, daß die gemeinsame Kraftstoffeinspritzung (10 bzw. I-5) der ersten Gruppe (4 bzw. 25) in Einlaß-Strömungsrichtung gesehen vor dem gemeinsamen Drosselorgan (I-7) angeordnet ist.

6. Ansaug- und Gemischbildungssystem nach Anspruch 1, gekennzeichnet durch ein Drosselorgan pro Saugrohrarm zur Steuerung der Saugrohrarme der einzelnen Gruppen zusätzlich oder ersatzweise zu den gemeinsamen Drosselorganen.

7. Ansaug- und Gemischbildungssystem nach Anspruch 1, gekennzeichnet durch die Kombination mehrerer gleichartiger Ansaugsysteme bei vielzylindrigen Brennkraftmaschinen.

8. Verfahren zum Betrieb eines Ansaug- und Gemischbildungssystems für mehrzylindrige, fremdgezündete Brennkraftmaschinen mit mindestens zwei Einlaßventilen (1, 11) je Zylinder, mindestens zwei den Einlaßventilen zugeordneten getrennten Saugrohrarmen (3, 12 bzw. I-1, I-2, I-3, I-4; II-1, II-2, II-3, II-4) je Zylinder (2 bzw. 21, 22, 23, 24) und Kraftstoffeinspritzung (10, 13 bzw. I-5; II-5, II-6, II-7, II-8), bei dem erste Saugrohrarme je Zylinder zu einer ersten Gruppe (4 bzw. 25) und weitere Saugrohrarme je Zylinder wenigstens zu einer weiteren Gruppe (12 bzw. 26) zusammengefaßt werden, und daß jeder Gruppe je ein Drosselorgan (I-7 bzw. II-10) zugeordnet wird, wobei die erste Gruppe (4 bzw. 25) eine gemeinsame Kraftstoffeinspritzung (10 bzw. I-5) ins Ansaugsystem aufweist und den Saugrohrarmen bzw. Einlaßkanälen der weiteren Gruppe (12 bzw. 26) bzw. der weiteren Gruppen je eine Einspritzung (II-5, II-6, II-7, II-8) zugeordnet wird, dadurch gekennzeichnet, daß die Drosselorgane so gesteuert werden, daß für den Bereich niedriger Luftdurchsätze zuerst die erste Gruppe (4 bzw. 25) öffnet und die weitere Gruppe (12 bzw. 26) bzw. die weiteren Gruppen bei höheren Luftdurchsätzen drehzahl- und lastabhängig zugeschaltet werden.

9. Betriebsverfahren nach Anspruch 8, dadurch gekennzeichnet, daß das Kraftstoff-Luftverhältnis durch Variation der eingespritzten Kraftstoffmengen zur Erzeugung einer geschichteten Ladung für die jeweilige Gruppe (4, 25; 12, 26) bzw. Gruppen unabhängig voneinander eingestellt wird.

10. Betriebsverfahren nach Anspruch 8, dadurch gekennzeichnet, daß die Kraftstoffmenge beim Starten durch Zuschalten der Kraftstoffeinspritzungen der weiteren Gruppe (4, 25; 12, 26) bzw. Gruppen bereitgestellt wird.

11. Betriebsverfahren nach Anspruch 8, dadurch gekennzeichnet, daß die Kraftstoffeinspritzung der weiteren Gruppe (12 bzw. 26) bzw. weiterer Gruppen in den Zylinder erfolgt.

## Claims

1. An intake and mixture-preparing system for multi-cylinder spark-ignited internal combustion engines comprising at least two intake valves (1, 11) per cylinder, at least two separate suction pipe arms (3, 12 or I-1, I-2, I-3, I-4; II-1, II-2, II-3, II-4) associated with the intake valves for each cylinder (2 or 21, 22, 23, 24) and fuel injection means (10, 13 or I-5; II-5, II-6, II-7, II-8), first suction pipe arms for each cylinder being combined into a first group (4, 25) and other suction pipe arms for each cylinder being combined in at least one other group (12, 26) and each group being assigned one throttle means (I-7 or II-10), the first group (4, 25) having a common fuel injection means (10, I-5) into the intake system whereas the suction pipe arms or intake tubes in the other group (12, 36) or the other groups are each assigned one injection means (13 or II-5, II-6, II-7, II-8), characterised in that the throttle means are actuated so that the first group (4, 25) opens first in the low air throughput region and the other group (12, 26) or the other groups are connected at higher air throughputs in dependence on the speed and load.

2. An intake and mixture-preparing system according to claim 1, characterised in that the fuel injection system for the other group (12, 26) or the other groups is independent of the fuel injection system for the first group (4, 25).

3. An intake and mixture-preparing system according to claim 1, characterised by devices (I-6 or II-9) for introducing exhaust gas into the first group (4, 25) and/or the other group (12, 26) or the other groups.

4. An intake and mixture-preparing system according to claim 1, characterised in that the common fuel injection means (10, I-5) for the first group (4 - 25) is disposed behind the common throttle means (I-7), as considered in the intake flow direction.

5. An intake and mixture-preparing system according to claim 1, characterised in that the common fuel injection means (10, I-5) for the first group (4 - 25) is disposed in front of the common throttle means (I-7), as considered in the intake flow direction.

6. An intake and mixture-preparing system according to claim 1, characterised by one throttle means per suction pipe arm for actuating the suction pipe arms in the individual groups, in addition to or instead of the common throttle means.

7. An intake and mixture-preparing system according to claim 1, characterised by a combination of a number of similar intake systems in multi-cylinder internal combustion engines.

8. A method of operating an intake and mixture-preparing system for multi-cylinder spark-ignited internal combustion engines comprising at least two intake valves (1, 11) per cylinder, at least two separate suction pipe arms (3, 12 or I-1, I-2, I-3, I-4; II-1, II-2, II-3, II-4) associated with the intake valves for each cylinder (2 or 21, 22, 23, 24) and fuel injection means (10, 13 or I-5; II-5, II-6, II-7, II-8), first suction pipe arms for each cylinder being combined into a first group (4, 25) and other suction pipe arms for each cylinder being combined in at least one other group (12, 26) and each group being assigned one throttle means (I-7 or II-10), the first group (4, 25) having a common fuel injection means (10, I-5) into the intake system whereas the suction pipe arms or intake tubes in the other group (12, 36) or the other groups are each assigned one injection means (II-5, II-6, II-7, II-8), characterised in that the throttle means are actuated so that the first group (4, 25) opens first in the low air throughput region and the other group (12, 26) or the other groups are connected at higher air throughputs in dependence on the speed and load.

9. A method of operation according to claim 8, characterised in that the fuel-air ratio is adjusted by varying the amounts of injected fuel so as to produce a stratified charge for each respective group (4, 25; 12, 26) or groups independently of one another.

10. A method of operation according to claim 8, characterised in that the amount of fuel on starting is prepared by switching on the fuel injection means for the other group (4, 25; 12, 26) or groups.

11. A method of operation according to claim 8, characterised in that in the case of the other group (12, 26) or other groups, fuel is injected into the cylinder.

## Revendications

1. Système d'aspiration et de formation de mélange pour moteurs à combustion interne à plusieurs cylindres et à allumage commandé, possédant au moins deux soupapes d'admission (1, 11) par cylindre et, pour chaque cylindre (2 ou 21, 22, 23, 24), au moins deux branches ou tubulures d'admission (3, 12 ou I-1, I-2, I-3, I-4; II-1, II-2, II-3, II-4) séparées coordonnées aux soupapes d'admission, ainsi qu'une injection de carburant (10, 13 ou I-5; II-5, II-6, II-7, II-8), système dans lequel des premières tubulures d'admission, une pour chaque cylindre, sont rassemblées en un premier groupe (4 ou 25) et des tubulures d'admission supplémentaires, au moins une pour chaque cylindre, sont rassemblées en au moins un groupe supplémentaire (12 ou 26), et dans lequel un organe d'étranglement (I-7 ou II-10) est coordonné à chaque groupe, le premier groupe (4 ou 25) présentant une injection de carburant collective (10 ou I-5) dans le système d'aspiration et une injection individuelle (13 ou II-5, II-6, II-7, II-8) étant coordonnée aux tubulures ou canaux d'admission du groupe supplémentaire (12 ou 26) ou des groupes supplémentaires, caractérisé en ce que les organes d'étranglement sont commandés de manière que pour la plage de faibles débits d'air, le premier groupe (4 ou 25) s'ouvre en premier et le groupe supplémentaire (12 ou 26) soit ajouté, ou les groupes supplémentaires soient ajoutés, en fonction de la vitesse de rotation et de la charge, à des débits d'air plus importants.

2. Système d'aspiration et de formation de mélange selon la revendication 1, caractérisé en ce que le système d'injection de carburant du groupe supplémentaire (12 ou 26) ou des groupes supplémentairs est indépendant du système d'injection de carburant du premier groupe (4 ou 25).

3. Système d'aspiration et de formation de mélange selon la revendication 1, caractérisé par des dispositifs (I-6 ou II-9) pour introduire du gaz d'échappement dans le premier groupe (4 ou 25) et/ou dans le groupe supplémentaire (12 ou 26) ou les groupes supplémentaires.

4. Système d'aspiration et de formation de mélange selon la revendication 1, caractérisé en ce que l'injection de carburant collective (10 ou I-5) du premier groupe (4 ou 25) est prévue en aval de l'organe d'étranglement commun (I-7) dans le sens de l'écoulement pour l'admission.

5. Système d'aspiration et de formation de mélange selon la revendication 1, caractérisé en ce que l'injection de carburant collective (10 ou I-5) du premier groupe (4 ou 25) est prévue en amont de l'organe d'étranglement commun (I-7) dans le sens de l'écoulement pour l'admission.

6. Système d'aspiration et de formation de mélange selon la revendication 1, caractérisé par un organe d'étranglement prévu pour chaque tubulure d'admission pour commander les tubulures d'admission des différents groupes en supplément ou en remplacement des organes d'étranglement communs.

7. Système d'aspiration et de formation de mélange selon la revendication 1, caractérisé par la combinaison de plusieurs systèmes d'aspiration analogues sur des moteurs à combustion interne comportant de multiples cylindres.

8. Procédé pour faire fonctionner un système d'aspiration et de formation de mélange pour moteurs à combustion interne à plusieurs cylindres et à allumage commandé, possédant au moins deux soupapes d'admission (1, 11) par cylindre et, pour chaque cylindre (2 ou 21, 22, 23, 24), au moins deux branches ou tubulures d'admission (3, 12 ou I-1, I-2, I-3, I-4; II-1, II-2, II-3, II-4) séparées coordonnées aux soupapes d'admission, ainsi qu'une injection de carburant (10, 13 ou I-5; II-5, II-6, II-7, II-8), procédé selon lequel des premières tubulures d'admission, une pour chaque cylindre, sont rassemblées en un premier groupe (4 ou 25) et des tubulures d'admission supplémentaires, au moins une pour chaque cylindre, sont rassemblées en au moins un groupe supplémentaire (12 ou 26), et selon lequel un organe d'étranglement (I-7 ou II-10) est coordonné à chaque groupe, le premier groupe (4 ou 25) présentant une injection de carburant collective (10 ou I-5) dans le système d'aspiration et une injection individuelle (13 ou II-5, II-6, II-7, II-8) étant coordonnée aux tubulures ou canaux d'admission du groupe supplémentaire (12 ou 26), ou des groupes supplémentaires, caractérisé en ce que l'on commande les organes d'étranglement de manière que pour la plage de faibles débits d'air, le premier groupe (4 ou 25) s'ouvre en premier et le groupe supplémentaire (12 ou 26) soit ajouté, ou les groupes supplémentaires soient ajoutés, en fonction de la vitesse de rotation et de la charge, à des débits d'air plus importants.

9. Procédé de fonctionnement selon la revendication 8, caractérisé en ce que l'on ajuste le rapport carburant-air par variation des quantités de carburant injectées afin de produire un remplissage par couches pour le groupe concerné (4, 25; 12, 26) ou pour les groupes concernés, indépendamment les uns des autres.

10. Procédé de fonctionnement selon la revendication 8, caractérisé en ce que l'on assure la mise à disposition de la quantité de carburant nécessaire au démarrage par addition des injections de carburant du groupe supplémentaire (4, 25; 12, 26) ou des groupes supplémentaires.

11. Procédé de fonctionnement selon la revendication 8, caractérisé en ce que l'on injecte le carburant du groupe supplémentaire (12 ou 26) ou de groupes supplémentaires dans les cylindres.
